# EUROPÄISCHE PATENTSCHRIFT

(11) **EP 0 855 221 B1**
(45) Veröffentlichungstag und Bekanntmachung des Hinweises auf die Patenterteilung: **09.10.2002**
(21) Anmeldenummer: 97101020.2
(22) Anmeldetag: 23.01.1997
(51) Int. Cl.: B02C 18/00

(54) **Vorrichtung zum Messen der Dicke eines aus mehreren Blättern bestehenden Dokumentenstapels**
Device for measuring the thickness of a plural sheet comprising document stack
Dispositif pour mesurer l'épaisseur d'un tas de documents constitués de plusieursfeuilles

(43) Veröffentlichungstag der Anmeldung: 29.07.1998
(73) Patentinhaber: ESSELTE N.V., 9100 St. Niklaas (BE)
(72) Erfinder: Carlsen, Jan Herlov, Walton on Thames, Surrey KT12 2YD (GB)
(74) Vertreter: Wolff, Felix, Dr.

(56) Entgegenhaltungen:
- DE-A- 4 025 631
- DE-A- 4 124 669
- US-A- 4 477 974
- US-A- 5 459 936
- PATENT ABSTRACTS OF JAPAN vol. 9, no. 334 (P-417) [2057] , 27.Dezember 1985 & JP 60 158301 A (TOSHIBA K.K.), 19.August 1985,

## Beschreibung

Die Erfindung betrifft eine Vorrichtung zum Messen der Dicke eines sich aus mehreren Blättern zusammensetzenden Dokumentenstapels, der nachfolgend einem Akten-/Dokumentenvernichter, einem Bindegerät, einem Laminiergerät oder einem sonstigen Gerät zugeführt wird.

Aus der DE 38 06 119 C2 ist bereits ein Schneidwerk für einen Aktenvernichter bekannt geworden. Das Schneidwerk besteht aus paarweise zusammenwirkenden Schneidwalzen, die auf Lücke stehend ineinandergreifen. Die Schneidwalzen tragen Schneidscheiben, sie sich im Bereich des Einzugsspaltes teilweise überdecken. Der Außenumfang der Schneidwalzen hat wendelförmig eingefräste Nuten. Weiterhin haben die Schneidscheiben ein bestimmtes Profil.

Die aus dem Stand der Technik bekannt gewordene Vorrichtung arbeitet korrekt, solange Einzelblätter zugeführt werden. Wird bei der Zuführung eines Dokumentenstapels jedoch eine maximal von dem Schneidwerk verarbeitbare Dicke überschritten, kommt es unweigerlich zu einem Papierstau, dessen Beseitigung sehr zeitintensiv sein kann.

Dokumentenvernichter mit Vorrichtungen zur Begrenzung der Stapeldicke sind aus DE-A1-4124669 und aus DE-A1-4025631 bekannt.

Desweiteren sind Bindegeräte bekannt geworden, die es erlauben, einen Dokumentenstapel an einer Längskante mittels eines Schmelzklebers, eines Drahtkamms oder eines sonstigen Verbindeelementes zu verbinden und so ein gebundenes Produkt zu erstellen. Üblicherweise werden die Dokumentenstapel in vorgefertigte Binderücken eingefügt, wobei ein optimales Bindeergebnis nur dann erzielt wird, wenn der Dokumentenstapel eine gewisse, auf den verwendeten Binderücken abgestimmte Dicke nicht übersteigt.

Der Erfindung liegt die Aufgabe zugrunde, eine Vorrichtung vorzuschlagen, die einfach und verläßlich die maximal in einem Gerät verarbeitbare Dicke eines Dokumentenstapels mißt.

Die Aufgabe wird dadurch gelöst, daß die Vorrichtung einen oberen Bereich, einen mittleren Bereich und einen unteren Bereich aufweist, wobei der obere Bereich mit einem im wesentlichen V-förmigen Einschnitt versehen ist, wobei der mittlere Bereich einen Schlitz aufweist, dessen Breite der maximal erlaubten Dicke des Dokumentenstapels entspricht, und wobei der untere Bereich eine in Richtung des Schlitzes des mittleren Bereichs offene Aushöhlung hat.

Dabei ist vorgesehen, daß der Schlitz des mittleren Bereichs sich in Richtung des oberen Bereiches hin verjüngt, wobei die minimale Breite des Schlitzes die maximal erlaubte Dicke des Dokumentenstapels definiert. Hierdurch wird die Reibungsfläche zwischen Dokumentenstapel und erfindungsgemäßer Vorrichtung minimiert - beschränkt sie sich doch im wesentlichen auf den Bereich des Schlitzes, an dem dieser seine minimale Breite aufweist.

Es hat sich als günstig erwiesen, wenn der Durchmesser der Aushöhlung des unteren Bereichs eine größere Weite bzw. einen größeren Durchmesser besitzt als die maximale Breite des Schlitzes. Bei dieser Ausgestaltung fällt der Dokumentenstapel nach Passieren des Schlitzes eine gewisse Strecke nach unten, was dem Bedienpersonal Sicherheit gibt, daß der Dokumentenstapel eine akzeptable Dicke besitzt. In diesem Zusammenhang hat es sich als vorteilhaft herausgestellt, wenn die Aushöhlung einen im wesentlichen kreisförmigen Querschnitt aufweist.

Gemäß einer vorteilhaften Weiterbildung ist vorgesehen, daß die Vorrichtung integraler Teil des Akten-/Dokumentenvernichters, des Bindegerätes oder eines anderen Bürogerätes ist. Bezüglich eines Akten-/Dokumentenvernichters ist es z.B. besonders günstig, wenn die Vorrichtung in dem Einzugsspalt des Akten-/Dokumentenvernichters angeordnet ist. Das Bedienpersonal kann so einfach die korrekte Dicke des Dokumentenstapels feststellen und unmittelbar daran anschließend den Dokumentenstapel vernichten. Als besonders vorteilhaft wird die Ausgestaltung erachtet, daß die Vorrichtung im seitlichen Bereich des Einzugsspaltes angeordnet ist, über den der Dokumentenstapel dem Akten-/Dokumentenvernichter zugeführt wird. Bei einem thermischen oder anderweitigen Bindegerät kann die Vorrichtung an ähnlich günstigen Stellen angeordnet sein.

Eine zur integralen Lösung alternative Lösung schlägt vor, daß im seitlichen Bereich des Einzugsspaltes ein Kanal vorgesehen ist, in den die Vorrichtung einschiebbar ist. Eine bevorzugte Lösung sieht vor, daß die Vorrichtung in den Kanal einklipsbar ist.

In diesem Zusammenhang wird als günstige Lösung folgendes vorgeschlagen: die äußeren Seitenteile der erfindungsgemäßen Vorrichtung zum Messen der Dicke eines Dokumentenstapels weisen jeweils zumindest ein Rastelemente auf, das mit jeweils einem entsprechenden Rastelement an den Seitenwänden des Kanals wechselwirkt. Insbesondere hat zumindest einer der beiden Typen von Rastelementen eine gewisse Flexibilität, die es erlaubt die Vorrichtung problemlos in den Kanal einzuführen oder aus dem Kanal herauszunehmen.

Gemäß einer vorteilhaften, da kostengünstigen Ausgestaltung ist die erfindungsgemäße Vorrichtung als Spritzgußteil gefertigt.

Eine sehr günstige Weiterbildung der erfindungsgemäßen Vorrichtung sieht vor, daß die Vorrichtung aus zwei im wesentlichen klappsymmetrischen Teilen besteht, deren Abstand zueinander einstellbar ist. Hierdurch wird es möglich, die Breite des Schlitzes im mittleren Bereich zu variieren und die Vorrichtung zur Messung beliebiger Dicken von Dokumentenstapeln zu verwenden.

Die Erfindung wird anhand der nachfolgenden Figuren näher erläutert. Es zeigt:
Fig. 1: eine Seitenansicht eines Akten-/Dokumentenvernichters mit integrierter erfindungsgemäßer Vorrichtung,
Fig. 2: eine perspektivische Ansicht eines Ausschnitts des Akten-/Dokumentenvernichters mit erfindungsgemäßer Vorrichtung,
Fig. 3: eine vorteilhafte Ausgestaltung der erfindungsgemäßen Vorrichtung in Seitenansicht und
Fig. 4: eine weitere vorteilhafte Ausgestaltung der erfindungsgemäßen Vorrichtung in Seitenansicht.

Fig. 1 zeigt eine Seitenansicht eines Akten-/Dokumentenvernichters 2 mit integrierter erfindungsgemäßer Vorrichtung 1. Der Akten-/Dokumentenvernichter 2 besteht aus einem Sammelbehälter 3 auf den eine Abdeckung mit integriertem - aber nicht gesondert dargestelltem Schneidwerk - aufgesetzt ist. Bezüglich der Ausgestaltung eines Schneidwerkes wird auf die bereits an vorhergehender Stelle zitierte DE 38 06 119 C2 verwiesen. Die Abdeckung läßt im vorderen Bereich eine Öffnung 18 zu dem Sammelbehälter 3 frei. Diese Ausgestaltung macht es möglich, den Akten-/Dokumentenvernichter 2 gleichzeitig als Papierkorb zu benutzen.

In dem Einzugsspalt 5 des Akten-/Dokumentenvernichters 2 ist die erfindungsgemäße Vorrichtung 1 zum Messen der Dicke eines Dokumentenstapels 17 angeordnet. Eine mögliche Anordnung der erfindungsgemäßen Vorrichtung 1 in dem Einzugsspalt 5 des Akten-/Dokumentenvernichters 2 ist in dem Ausschnitt (perspektivische Darstellung) der Fig. 2 zu sehen. Die Vorrichtung 1 ist in dem Kanal 6, der sich im rechten Seitenbereich 16 des Einzugsspaltes 5 befindet, angeordnet.

In Fig. 3 ist eine vorteilhafte Ausgestaltung der erfindungsgemäßen Vorrichtung 1 in Seitenansicht dargestellt. Die Vorrichtung 1 weist -formell gesprochendrei Bereiche auf: einen oberen Bereich 7, einen mittleren Bereich 8 und einen unteren Bereich 9. Der obere Bereich 7 hat einen im wesentlichen V-förmigen Einschnitt 10, dessen tiefste Stelle in den Schlitz 11 des mittleren Bereichs 8 mündet. Durch diese Ausgestaltung des oberen Bereichs 7 wird das Einführen eines Dokumentenstapels 17 in die erfindungsgemäße Dickenmeßvorrichtung 1 erheblich erleichtert. Der Schlitz 11, der im mittleren Bereich 8 der erfindungsgemäßen Vorrichtung 1 angeordnet ist, verjüngt sich in Richtung des oberen Bereichs 7. Folglich entspricht die geringste Breite des Schlitzes 11 der maximalen Dicke eines Dokumentenstapels 17, die in dem Akten-/Dokumentenvernichter 2 verarbeitet werden kann. Infolge der Verjüngung des Schlitzes 11 in Richtung auf den V-förmigen Einschnitt ist die Reibung zwischen Dokumentenstapel 17 und Schlitz 11 sehr gering.
Der untere Bereich 9 weist eine Aushöhlung 12 mit einem im wesentlichen kreisförmigem Querschnitt auf. Diese Ausgestaltung verbessert das Einführen des Dokumentenstapels 17 in die erfindungsgemäße Vorrichtung 1 insoweit, als das Bedienpersonal klar fühlt und erkennt, wenn der Dokumentenstapel 17 eine passende Dicke aufweist, da er dann bis zum Boden der Aushöhlung 12 fällt.

In Fig. 3 ist eine in den Kanal 6 einklipsbare Variante der erfindungsgemäßen Vorrichtung 1 dargestellt. Der Kanal weist beidseitig jeweils ein Rastelement 14 auf, das mit den Rastelementen 13 in den Seitenteilen der erfindungsgemäßen Vorrichtung 1 wechselwirkt, so daß die Vorrichtung 1 in dem Kanal 6 und damit an dem Akten-/Dokumentenvernichter 2 befestigt ist. Ein Herausnehmen der Vorrichtung 1 aus dem Kanal 6 wird dadurch erleichtert, daß die Seitenteile 15 in Richtung auf die Mittelöffnungen 10, 11, 12 der Vorrichtung 1 eine gewisse Flexibilität aufweisen.

Fig. 4 zeigt eine weitere vorteilhafte Ausgestaltung der erfindungsgemäßen Vorrichtung 1 in Seitenansicht. Die Vorrichtung 1 besteht in diesem Fall aus zwei im wesentlichen klappsymmetrischen Teilen. Der untere Bereich 9 des einen Teils ist doppelwandig ausgeführt und bildet so eine Einschuböffnung 21, in die der untere Bereich 9 des anderen Teils, der einfach ausgebildet ist, einschiebbar ist. Beide Teile haben an korrespondierenden Stellen jeweils ein Langloch 19 und können über das Verbindeelement 20 in einem gewünschten Abstand miteinander verbunden werden. Je nach gewählter Einstellung ändert sich die Breite des Schlitzes 11, so daß die Vorrichtung nunmehr zur Messung unterschiedlicher Dicken von Dokumentenstapeln 17 geeignet ist.

### Bezugszeichenliste

- 1: erfindungsgemäße Vorrichtung
- 2: Akten-/Dokumentenvernichter
- 3: Sammelbehälter
- 4: Abdeckung
- 5: Einzugsspalt
- 6: Kanal
- 7: oberer Bereich
- 8: mittlerer Bereich
- 9: unterer Bereich
- 10: V-förmiger Einschnitt
- 11: Schlitz
- 12: Aushöhlung
- 13: Rastelement der erfindungsgemäßen Vorrichtung
- 14: Rastelement im Kanal
- 15: Seitenteil
- 16: seitlicher Bereich
- 17: Dokumentenstapel
- 18: Öffnung
- 19: Langloch
- 20: Verbindeelement
- 21: Einschuböffnung

## Patentansprüche

1. Vorrichtung zum Messen der Dicke eines sich aus mehreren Blättern zusammensetzenden Dokumentenstapels (17), der nachfolgend einem Akten/Dokumentenvernichter (2), einem Bindegerät oder ähnlichem zuführbar ist,
wobei die Vorrichtung (1) einen oberen Bereich (7), einen mittleren Bereich (8) und einen unteren Bereich (9) aufweist,
wobei der obere Bereich (7) mit einem im wesentlichen V-förmigen Einschnitt (10) versehen ist,
wobei der mittlere Bereich (8) einen Schlitz (11) aufweist, dessen Breite der maximal erlaubten Dicke des Dokumentenstapels (17) entspricht, und
wobei der untere Bereich (9) eine in Richtung des Schlitzes (11) des mittleren Bereichs (8) offene Aushöhlung (12) hat, **dadurch gekennzeichnet, daß** der Schlitz (11) des mittleren Bereichs (8) sich in Richtung des oberen Bereiches (9) hin verjüngt, wobei die minimale Breite des Schlitzes (11) die maximal erlaubte Dicke des Dokumentenstapels (17) definiert.

2. Vorrichtung nach Anspruch 1,
wobei der Durchmesser der Aushöhlung (12) des unteren Bereichs eine größere Weite bzw. einen größeren Durchmesser besitzt als die maximale Breite des Schlitzes (11).

3. Vorrichtung nach Anspruch 1 oder 2,
wobei die Aushöhlung (12) einen im wesentlichen kreisförmigen Querschnitt aufweist.

4. Kombination aus einem Akten-/Dokumentenvernichter (2) und einer Vorrichtung (1) nach Ansprüchen 1 - 3,
wobei die Vorrichtung (1) integraler Teil des Akten-/Dokumentenvernichters (2) ist.

5. Kombination aus einem Akten-/Dokumentenvernichter (2) und einer Vorrichtung (1) nach Ansprüchen 1 - 3,
wobei die Vorrichtung (1) in einem Einzugsspalt (5) angeordnet ist, über den der Dokumentenstapel (17) dem Akten-/Dokumentenvemichter (2) zugeführt wird.

6. Kombination nach Anspruch 5,
wobei die Vorrichtung (1) im seitlichen Bereich (16) des Einzugsspaltes (5) angeordnet ist, über den der Dokumentenstapel (17) dem Akten-/Dokumentenvernichter (2) zugeführt wird.

7. Kombination nach Anspruch 5 oder 6,
wobei im seitlichen Bereich (16) des Einzugsspaltes (5) ein Kanal (6) vorgesehen ist, in den die Vorrichtung (1) einschiebbar ist.

8. Kombination nach Anspruch 7,
wobei die Vorrichtung (1) in den Kanal (6) einklipsbar ist.

9. Kombination nach Anspruch 8,
wobei die äußeren Seitenteile (15) der Vorrichtung (1) jeweils ein Rastelement (13) aufweisen, die mit entsprechenden Rastelementen (14) in dem Kanal (6) wechselwirken.

10. Vorrichtung nach Anspruch 1,
wobei die Vorrichtung (1) als Spritzgußteil gefertigt ist.

11. Vorrichtung oder Kombination nach einem der vorhergehenden Ansprüche,
wobei die Vorrichtung aus zwei im wesentlichen klappsymmetrischen Teilen besteht, deren Abstand zueinander einstellbar ist.

## Claims

1. A device for measuring the thickness of a document stack (17) composed of several sheets, which can subsequently be supplied to a records/paper shredder (2), a binder or similar,
with the device (1) comprising an upper region (7), a central region (8) and a lower region (9),
with the upper region (7) being provided with a substantially V-shaped notch (10),
with the central region (8) comprising a slit (11), the width of which corresponds to the maximum permitted thickness of the document stack (17), and with the lower region (9) having a cavity (12) open towards the slit (11) of the central region (8),
**characterised in that** the slit (11) in the central region (8) tapers towards the upper region (9), with the minimum width of the slit (11) defining the maximum permitted thickness of the document stack (17).

2. A device according to Claim 1,
wherein the diameter of the cavity (12) of the lower region possesses a greater width and a greater diameter than the maximum width of the slit (11).

3. A device according to Claim 1 or 2,
wherein the cavity (12) comprises a substantially circular cross section.

4. A combination consisting of a records/paper shredder (2) and a device (1) according to Claims 1-3,
wherein the device (1) is an integral part of the records/paper shredder (2).

5. A combination consisting of a records/paper shredder (2) and a device (1) according to Claims 1-3,
wherein the device (1) is disposed in a feed gap (5), via which the document stack (17) is supplied to the records/paper shredder (2).

6. A combination according to Claim 5,
wherein the device (1) is disposed in the lateral region (16) of the feed gap (5), via which the document stack (17) is supplied to the records/paper shredder (2).

7. A combination according to Claim 5 or 6,
wherein a channel (6), into which the device (1) can be inserted, is provided in the lateral region (16) of the feed gap (5).

8. A combination according to Claim 7,
wherein the device (1) can be clipped into the channel (6).

9. A combination according to Claim 8,
wherein the outer lateral parts (15) of the device (1) in each case comprise a snap-in element (13), which interact with corresponding snap-in elements (14) in the channel (6).

10. A device according to Claim 1,
wherein the device (1) is produced as an injection moulded part.

11. A device or combination according to one of the preceding Claims,
wherein the device consists of two substantially folding symmetrical parts, whose mutual spacing can be adjusted.

## Revendications

1. Dispositif destiné à la mesure de l'épaisseur d'une pile de documents (17) constituée de plusieurs feuilles, qui peut être amenée ensuite à une déchiqueteuse (2) de documents/actes, à un appareil de reliure ou analogue,
le dispositif (1) comportant une partie supérieure (7), une partie centrale (8) et une partie inférieure (9),
la partie supérieure (7) étant munie d'une entaille (10) ayant sensiblement la forme d'un V,
la partie centrale (8) comportant une fente (11) dont la largeur correspond à l'épaisseur maximale autorisée de la pile de documents (17), et
la partie inférieure (9) présentant un évidement (12) ouvert en direction de la fente (11) de la partie centrale (8), **caractérisé en ce que** la fente (11) de la partie centrale (8) se rétrécit en direction de la partie supérieure (7), la largeur minimale de la fente (11) définissant l'épaisseur maximale autorisée de la pile de documents (17).

2. Dispositif selon la revendication 1,
dans lequel le diamètre de l'évidement (12) de la partie inférieure est plus large ou plus important que la largeur maximale de la fente (11).

3. Dispositif selon la revendication 1 ou 2,
dans lequel la section transversale de l'évidement (12) est sensiblement circulaire.

4. Combinaison constituée d'une déchiqueteuse (2) de documents/actes et d'un dispositif (1) selon l'une quelconque des revendications 1 à 3,
dans laquelle le dispositif (1) fait partie intégrante de la déchiqueteuse (2) de documents/actes.

5. Combinaison constituée d'une déchiqueteuse (2) de documents/actes et d'un dispositif (1) selon l'une quelconque des revendications 1 à 3,
dans laquelle le dispositif (1) est disposé dans une fente d'introduction (5) par l'intermédiaire de laquelle la pile de documents (17) est amenée à la déchiqueteuse (2) de documents/actes.

6. Combinaison selon la revendication 5,
dans laquelle le dispositif (1) est disposé dans la zone latérale (16) de la fente d'introduction (5) par l'intermédiaire de laquelle la pile de documents (17) est amenée à la déchiqueteuse (2) de documents/actes.

7. Combinaison selon la revendication 5 ou 6,
dans laquelle un canal (6) est prévu dans la zone latérale (16) de la fente d'introduction (5), dans lequel peut être inséré le dispositif (1).

8. Combinaison selon la revendication 7,
dans laquelle le dispositif (1) peut être encliqueté dans le canal (6).

9. Combinaison selon la revendication 8,
dans laquelle les parties latérales extérieures (15) du dispositif (1) comportent chacune un élément d'encliquetage (13), lequel agit conjointement avec des éléments d'encliquetage (14) correspondants prévus dans le canal (6).

10. Dispositif selon la revendication 1,
dans lequel le dispositif (1) est réalisé sous la forme d'une pièce moulée par injection.

11. Dispositif ou combinaison selon l'une quelconque des revendications précédentes,
dans lequel le dispositif est constitué de deux éléments sensiblement symétriques pouvant être basculés l'un vers l'autre, dont l'écartement l'un par rapport à l'autre est réglable.
